# EUROPÄISCHE PATENTSCHRIFT

(11) **EP 0 222 383 B1**
(45) Veröffentlichungstag und Bekanntmachung des Hinweises auf die Patenterteilung: **24.10.1990**
(21) Anmeldenummer: 86115703.0
(22) Anmeldetag: 12.11.1986
(51) Int. Cl.: F04D 27/02

(54) **Verfahren zur Erfassung von Pumpstössen an Turbokompressoren**
Process for recording pump surges in turbo compressors
Procédé d'enregistrement des à-coups de pompage à des turbocompresseurs

(30) Priorität: 12.11.1985 DE 3540088
(43) Veröffentlichungstag der Anmeldung: 20.05.1987
(73) Patentinhaber: MAN Gutehoffnungshütte Aktiengesellschaft, 46122 Oberhausen (DE)
(72) Erfinder: Blotenberg, Wilfried, Dipl.-Ing., D-4220 Dinslaken (DE)
(74) Vertreter: Glawe, Delfs, Moll & Partner

(56) Entgegenhaltungen:
- EP-A- 162 652
- EP-A- 0 046 698
- DE-A- 2 735 246
- DE-C- 2 828 124
- GB-A- 1 588 945

## Beschreibung

Die Erfindung betrifft ein Verfahren zur Erfassung von Pumpstößen an Turbokompressoren von der im Oberbegriff des Anspruchs 1 angegebenen Art. Ein solches Verfahren, wobei die überwachte Betriebsgröße die Eintrittstemperatur ist, ist aus GB-PS 1 588 945 bekannt.

Als Pumpen bezeichnet man einen Vorgang bei einem Turbokompressor, bei welchem stoßweise bzw. periodisch das Fördermedium von der Druckseite zur Saugseite zurückströmt. Dieser Vorgang tritt bei Betriebszuständen mit zu hohem Druckverhältnis zwischen Aus- und Einlaßdruck bzw. mit zu niedrigem Durchsatzvolumen auf. Da sich das Fördermedium durch die Kompression im Kompressor erwärmt, ist auch das bei einem Pumpstoß zurückströmende Fördermedium heißer als das angesaugte Fördermedium, so daß ein Pumpstoß eine Anderung der Temperaturverhältnisse am Kompressoreinlaß zur Folge hat; gleichzeitig zeigt der Durchfluß, das Druckverhältnis, der Enddruck, die Leistung ein schlagartiges Absinken. Die Temperatur- oder sonstige Änderung kann als Indikator für das Vorliegen eines Pumpstoßes herangezogen werden, um Maßnahmen zur Beseitigung des Pumpens, z.B. das Öffnen eines Abblaseventils, auszulösen.

Der Pumpzyklus eines Kompressors ist mit 0,5 bis 2 Sekunden relativ kurz. Mit üblichen Temperaturfühlern ist es schwierig, diese kurzzeitigen Temperaturänderungen zu erfassen. Außerdem stören die tages- und jahreszeitlichen Schwankungen der Temperatur der angesaugten Luft bei Luftkompressoren oder die prozeßbedingten Ansaugtemperaturschwankungen bei Gaskompressoren. Bei zwischengekühlten Kompressoren haben Kühlwassertemperatur und -menge einen Einfluß. Alle diese Störeinflüsse können dazu führen, daß Pumpstöße nicht rasch genug bzw. bei Änderung der Betriebsbedingungen nicht zuverlässig genug erfaßt werden und daher auch die Gegenmaßnahmen nicht oder zu spät ausgelöst werden.

Gemäß der GB-PS 1 588 945 wird deshalb vorgeschlagen, nicht die Temperaturänderung selbst, sondern deren Änderungsgeschwindigkeit zu erfassen und ein Auslösesignal zu erzeugen, wenn sie einen vorgegebenen Wert übersteigt. Zur Vermeidung von Fehlauslösungen kann zusätzlich noch eine andere Kompressorbetriebsgröße, z.B. die Schaufelradstellung, überwacht werden, um das Auslösesignal nur dann zu erzeugen, wenn für beide Meßgrößen eine Auslösebedingung erfüllt ist. Dazu ist es erforderlich, bauliche Veränderungen am Kompressor und/oder Gehäuse vorzunehmen, um zusätzliche Sensoren im Kompressor zu positionieren und die Meßleitungen nach außen zu führen.

Aus der DE-PS 28 28 124 ist es im Rahmen einer innerhalb der Pumpgrenze arbeitenden Kompressorregelung bekannt, zur Ermittlung der Geschwindigkeit einer Signaländerung das Signal einmal unverzögert und einmal' verzögert einer Subtraktionsstelle zuzuführen.

Aufgabe der Erfindung ist es, ein zuverlässiges und von Störeinflüssen freies Verfahren zur Erfassung von Pumpstößen anzugeben, für dessen Anwendung keine zusätzlichen baulichen Veränderungen am Kompressor und/oder -gehäuse vorgenommen werden müssen.

Die Lösung der Aufgabe ist im Anspruch 1 angegeben. Die Unteransprüche beziehen sich auf vorteilhafte weitere Ausgestaltungen.

Durch die Überwachung nicht nur der Temperaturänderungsgeschwindigkeit, sondern zusätzlich auch der absoluten Temperaturänderung werden Fehlauslösungen, die sich insbesondere durch Rauschen ergeben können, zuverlässig vermieden. Es ergeben sich die Vorteile eines Koinzidenzverfahrens, ohne daß zusätzliche Meßgrößen ermittelt werden müssen.

Ausführungsformen der Erfindung werden anhand der Zeichnung näher erläutert.
Fig. 1 zeigt stark vereinfacht das Schema einer Einrichtung zur Erfassung von Pumpstößen und zur Erzeugung eines entsprechenden Signals.
Fig. 2 zeigt eine weitere Ausführungsform der Erfindung.

In Fig. 1 ist im Ansaugkanal 1 eines Turbokompressors ein Temperaturfühler 3 unmittelbar vor dem ersten Laufrad 2 und ein anderer Temperaturfühler 4 in etwas größerer Entfernung von dem ersten Laufrad 2 angeordnet. Bei einem Pumpstoß wirkt sich das durch die Laufräder rückströmende heißere Fördermedium hauptsächlich auf den Temperaturfühler 3 aus, während der vom Laufrad 2 entferntere Temperaturfühler 4 im wesentlichen nur der Ansaugströmung ausgesetzt ist und keine Temperaturänderung erfährt. Zusätzlich kann der Temperaturfühler 3 schnell ansprechend und der Temperaturfühler 4 thermisch träge ausgebildet werden.

In einem Differenzbildungsglied 5 wird die Temperaturdifferenz _{A}T aus den von den Temperaturfühlern 3 und 4 erfaßten Temperaturen gebildet. Das Differenzglied 5 ist entbehrlich, wenn die Temperaturfühler 3, 4 Thermoelemente sind, die gegeneinandergeschaltet sind, so daß das Meßsignal der Temperaturdifferenz entspricht. In einer Differenzierstufe 7 wird diese Temperaturdifferenz differenziert, um die zeitliche Ableitung d_{A}T/dt zu bilden. In einem Vergleicher 8 werden die Werte der Temperaturdifferenz und ihrer zeitlichen Ableitung mit vorgegebenen Grenzwerten ATmax und dmax verglichen, und es wird ein einen Pumpstoß anzeigendes Signal in der Ausgangsleitung 9 erzeugt, wenn die beiden Grenzwerte überschritten sind.

In Fig. 2 ist eine alternative Ausführungsform der Erfindung dargestellt. Die Meßgröße x wird einem Eingang (+) einer Subtraktionsstufe 10b unverzögert, dem ande ren Eingang (-) über ein Verzögerungsglied 10a zugeführt. Als Verzögerungsglied 10a ist ein Verzögerungsglied erster Ordnung vorgesehen, in dem, bei einer sprungförmigen Anderung des Eingangssignals, das Ausgangssignal in Form einer Exponentialfunktion zeitverzögert auf den Eingangswert ansteigt. Die Zeitkonstante Ti dieses Anstieges ist einstellbar und bestimmt im wesentlichen das Verhalten der Anordnung 10.

Natürlich können auch Verzögerungsglieder höherer Ordnung oder Laufzeitglieder angewendet werden, bei denen das Ausgangssignal dem Eingangssignal um eine Laufzeit T_{L} verzögert folgt.

Das von der Subtraktionsstufe 10b erzeugte Signal ist sowohl von der Änderungsgeschwindigkeit, als auch vom Absolutbetrag der Anderung des Eingangssignals x abhängig. Schnelle Singaländerungen, verglichen mit der Zeitkonstante Ti bzw. der Laufzeit T_{L} wirken sich relativ stark auf das Ausgangssignal aus, langsame Änderungen nur wenig. Im stationären Zustand, d.h. bei konstantem Eingangssignal, ist das Ausgangssignal Null. Zusätzlich ist das Ausgangssignal auch vom Betrag des Eingangssignals x abhängig, da es, bei schnellen Änderungen, maximal den Wert des Eingangssignals x annehmen kann. Aufgrund dessen wirken sich Rauschsignale geringer Amplitude auch nur gering auf das Ausgangssignal aus, anders als bei einer reinen Differentiation, bei der nur die Steigerung der Signalflanken berücksichtigt wird.

Hinter der Subtraktionsstufe 10b ist eine Grenzwertstufe 10c vorgesehen, um festzustellen, ob das Ausgangssignal einen vorgesehenen Wert überschreitet und gegebenenfalls ein Auslösesignal zu erzeugen. Kleine Änderungen haben keinen Einfluß auf den Ausgang der Grenzwertstufe, solange der Betrag der Änderungen unterhalb der Schaltschwelle der Grenzwertstufe liegt. Dadurch wird die Änderung 10 unempfindlich gegen Meßrauschen.

Die Anpassung der Anordnung 10 zur Erfassung von Pumpstößen erfolgt duch Einstellung der Zeitkonstanten Ti und des Grenzwertes der Grenzwertstufe.

Das Verfahren ist auch durchführbar bei Erfassung anderer Meßgrößen, z.B. Durchsatz, Kompressorenddruck, Kompressorsaugdruck, Leistung, Drehzahl etc. die bei einem Pumpstoß eine rasche Änderung zeigen. So kann statt des Temperaturanstiegs das ebenfalls für einen Pumpstoß charakteristische Absinken des Auslaßdruckes, des Durchsatzes, der Leistung, der Axialposition der Kompressorwelle erfaßt und der Signalverarbeitung zugeführt werden, wobei auch in diesen Fällen die erfindungsgemäße Berücksichtigung sowohl des Änderungsbetrages als auch der Anderungsgeschwindigkeit Anwendung findet.

## Patentansprüche

1. Verfahren zur Erfassung von Pumpstößen an Turbokompressoren, bei dem eine Betriebsgröße überwacht, ein dem Ist-Wert der Betriebsgröße entsprechendes Meßsignal erzeugt, und durch eine die Änderungsgeschwindigkeit des Meßsignals erfassende Signalverarbeitung ein einen Pumpstoß anzeigendes Signal erzeugt wird, dadurch gekennzeichnet, daß eine sowohl die Änderungsgeschwindigkeit als auch den Absolutwert des Meßsignals erfassende und miteinander verknüpfende Signalverarbeitung durchgeführt wird, und daß das Signal nur dann ausgelöst wird, wenn sowohl die Änderungsgeschwindigkeit als auch der Absolutwert der Änderung der Betriebsgröße über je einem vorgegebenen Wert liegen.

2. Verfahren nach Anspruch 1, dadurch gekennzeichnet, daß als Betriebsgröße die Temperatur am Kompressoreingang überwacht wird.

3. Verfahren nach Anspruch 1, dadurch gekennzeichnet, daß das Meßsignal differenziert und einerseits die gemessene Signaländerung und andererseits das differenzierte Signal jeweils mit vorgegebenen Werten verglichen wird.

4. Verfahren nach Anspruch 1, dadurch gekennzeichnet, daß das Meßsignal einmal unverzögert und einmal verzögert einem Subtraktionsglied zugeführt und die Differenz der beiden Signale mit einem vorgegebenen Wert verglichen wird.

5. Verfahren nach Anspruch 2, dadurch gekennzeichnet, daß die Differenz der Temperaturen an zwei unterschiedlich weit vom ersten Laufrad des Kompressors entfernt liegenden Meßpunkten erfaßt und diese Temperaturdifferenz der Signalverarbeitung unterworfen wird.

## Claims

1. A method of detecting surging in turbocompres- sors, in which an operating variable is monitored, a measured signal is generated corresponding to the actual value of the operating variable and, by a signal processing operation detecting the rate of change of the measured signal, a signal indicating surging is generated, characterised in that a signal processing operation is carried out which detects and combines together both the rate of change and the absolute value of the measured signal, and in that the signal is only initiated when both the rate of change and the absolute value of the change in the operating variable are above a respective predetermined value.

2. A method according to Claim 1, characterised in that the temperature at the compressor input is monitored as the operating variable.

3. A method according to Claim 1, characterised in that the measured signal is differentiated and, on the one hand, the change of the measured signal and, on the other hand, the differentiated signal are compared with respective predetermined values.

4. A method according to Claim 1, characterised in that the measured signal is fed to a subtraction element once without time delay and once with time delay, and the difference in the two signals is compared with a predetermined value.

5. A method according to Claim 2, characterised in that the difference in temperatures is detected at two measuring points situated at different distances from the first impeller of the compressor and this temperature difference undergoes the signal processing operation.

## Revendications

1. Procédé de détection des à-coups de pompage dans les turbocompresseurs, selon lequel on contrôle une grandeur de fonctionnement, on forme un signal de mesure correspondant à la valeur instantanée de la grandeur de fonctionnement, et on forme un signal indiquant un à-coup de pompage, grâce à un système de traitement de signal détectant la vitesse de variation du signal de mesure, caractérisé en ce que l'on effectue un traitement de signal détectant aussi bien la vitesse de variation que la valeur absolue du signal de mesure et les associant entre eux de manière logique, et en ce que le signal n'est déclenché que lorsque, aussi bien la vitesse de variation que la valeur absolue de la variation de la grandeur de fonctionnement sont chacune situées au-delà d'une valeur prédéfinie.

2. Procédé selon la revendication 1, caractérisé en ce que l'on contrôle, en guise de grandeur de fonctionnement, la température à l'entrée du compresseur.

3. Procédé selon la revendication 1, caractérisé en ce que le signal de mesure est différentié et que, d'une part la variation de signal mesurée, et d'autre part le signal différentié, sont comparés chacun à des valeurs prédéfinies.

4. Procédé selon la revendication 1, caractérisé en ce que le signal de mesure est transmis une fois de manière non temporisée, et une fois de manière temporisée, à un soustracteur, la différence entre les deux signaux étant comparée à une valeur prédéfinie.

5. Procédé selon la revendication 2, caractérisé en ce que l'on relève la différence des températures à deux points de mesure situés à des distances différentes de la première roue à aubes du compresseur, cette différence de température étant soumise au traitement de signal.
